# EUROPÄISCHE PATENTSCHRIFT

(11) **EP 0 723 927 B1**
(45) Veröffentlichungstag und Bekanntmachung des Hinweises auf die Patenterteilung: **28.04.1999**
(21) Anmeldenummer: 96100895.0
(22) Anmeldetag: 23.01.1996
(51) Int. Cl.: B66C 1/66, E04G 19/00

(54) **Anhängevorrichtung zum Anhängen wenigstens einer Schaltafel an ein Hebezeug**
Suspension device for suspending at least a concrete forming-panel on a lifting device
Dispositif de suspension pour suspendre au moins un panneau de coffrage à un appareil de levage

(30) Priorität: 25.01.1995 DE 19502225
(43) Veröffentlichungstag der Anmeldung: 31.07.1996
(73) Patentinhaber: PASCHAL-WERK G. MAIER GmbH, D-77790 Steinach (DE)
(72) Erfinder: Merkel, Josef, D-77790 Welschensteinach (DE)
(74) Vertreter: Schmitt, Hans, Dipl.-Ing.

(56) Entgegenhaltungen:
- DE-A- 3 623 314
- DE-U- 8 713 587
- US-A- 3 617 085

## Beschreibung

Die Erfindung betrifft eine Anhängevorrichtung und eine Schaltafel wobei die Anhängevorrichtung zum Anhängen wenigstens einer Schaltafel an ein Hebezeug dient und einen Tragkörper aufweist und wobei die Schaltafel rechtwinklig zu der zu betonierenden Fläche verlaufende, mit Sicken oder Rinnen für den Angriff von Befestigungsklammern versehene Randstege oder Randprofile und außerdem rechtwinklig dazu verlaufende Aussteifungsprofile hat, welche Aussteifungsprofile parallel zur Schalhaut mit Abstand zu dieser angeordnete Stege und Durchbrüche in diesen Stegen haben, wobei der Tragkörper einen in Gebrauchsstellung nach oben gerichteten und nach oben geöffneten Haken mit einem Hakengrund und einem diesem gegenüber hochstehenden Hakenvorsprung zum Einhängen in einen Durchbruch eines Aussteifungsprofiles hat und in dem Tragkörper eine Lochung und ein relativ zu dieser in dem Tragkörper verstellbares Sperrelement vorgesehen ist, welches in Lösestellung gegenüber dem Haken zurückgezogen ist, wobei die Gesamtabmessung des Hakens mit dem Hakenvorsprung gleich oder kleiner der Abmessung des Durchbruches in dem Steg des Aussteifungsprofiles in vertikaler oder schräger Richtung ist und die Gesamtabmessung des Sperrelementes und des Hakens abzüglich der des Hakenvorsprunges gleich oder kleiner der entsprechenden Abmessung des Durchbruches in dem Steg des Aussteifungsprofiles ist.

Eine derartige Anhängevorrichtung zum Anhängen von Bauelementen ist aus DE-87 13 587 U1 bekannt. Die Vorrichtung kann dabei ausschließlich an einem Durchbruch eines Steges oder dergleichen des Bauelementes angreifen, das heißt die gesamte Gewichtskraft muß über diesen Durchbruch einerseits und den Haken und das Sperrelement andererseits übertragen werden. Bei schweren und großen Schaltafeln kann deren Gewichtskraft die Festigkeit eines Steges und einer daran befindlichen Lochung übersteifen, so daß die Anhängevorrichtung dann nicht anwendbar wäre. Darüber hinaus ist ungünstig, daß sich das Sperrelement in Gebrauchsstellung oberhalb des sich nach unten öffnenden Hakens befindet und einen kleineren Querschnitt als ein zu dem Haken gehörender Bolzen hat, so daß in dem aufzuhängenden Bauteil eine etwa einer Acht entsprechende Lochung erforderlich ist, deren oberer Öffnungsteil kleiner als der darunter liegende sein muß.

Aus DE-29 43 623 C2 ist eine Anhängevorrichtung zum Anhängen einer Schaltafel an ein Hebezeug mit einem Haltebügel bekannt, an dem ein Kranhaken angreifen kann. Dieser Haltebügel ist an einem Tragkörper befestigt, der Verankerungsmittel zum Verbinden mit Randstegen von Schaltafeln hat. Dabei sind aus flachem Material bestehende Randstege oder rechtwinklig dazu angeordnete Aussteifungsstege zum Erfassen geeignet, die schlüssellochartige Lochungen für den Eingriff eines Bolzens mit einem entsprechenden Vorsprung haben müssen, welcher zu der bekannten Anhängevorrichtung gehörende Bolzen in eine Löse- und eine Verriegelungsposition verdrehbar ist, in welcher sein Vorsprung quer zu der schlüssellochartigen Lochung angeordnet ist.

Aus DE-93 18 523 U1 und aus DE 41 03 775 C2 sind Schaltafeln mit anders ausgestalteten Randstegen und Aussteifungsprofilen bekannt. Diese haben in der Regel keine schlüssellochartigen Öffnungen, so daß die Anhängevorrichtung gemäß DE-29 43 623 C2 an diesen Schaltafeln nicht angreifen kann.

Der Erfindung liegt deshalb die Aufgabe zugrunde, eine Anhängevorrichtung der eingangs genannten Art zu schaffen, die auf einfache Weise und dennoch mit großer Sicherheit an Schaltafeln der eingangs genannten Art befestigt werden kann. Dabei soll die Handhabung einfach sein.

Zur Lösung dieser Aufgabe ist die eingangs genannte Anhängevorrichtung mit Tragkörper dadurch gekennzeichnet, daß das Sperrelement unterhalb des Hakens vorgesehen ist und in Gebrauchsstellung den Haken zumindest in dem Durchbruch des Aussteifungsprofiles untergreift, daß die Anhängevorrichtung einen Angriff oder Haltebügel aufweist, der mit dem Tragkörper verbunden ist und daß der Tragkörper oberhalb seines Hakens wenigstens einen in eine Sicke des Randprofiles einführbaren Vorsprung hat, der in die Sicke eingreift, wenn der Hakenvorsprung den oberen Rand des Durchbruches des Aussteifungsprofiles zumindest teilweise hintergreift, und daß in dieser Position der Haken von dem nach innen verstellten Sperrelement untergriffen ist.

Auf diese Weise kann also der Tragkörper mit dem Haken durch den Durchbruch des Steges des Aussteifungsprofiles eingeführt und mit der Hakenöffnung an dem oberen Rand dieses Durchbruches eingehängt werden. Die angegebenen Abmessungen erlauben einerseits dieses Einführen und andererseits dann nach dem Hochschieben des Tragkörpers und des Hakens das Einführen des Sperrelementes unter den Haken, so daß er in der Gebrauchsstellung fixiert ist. Der Hakenvorsprung hintergreift in dieser Gebrauchsstellung den Rand des Durchbruches, so daß ein Lösen aus dem Durchbruch nicht mehr möglich ist.

Somit kann diese Anhängevorrichtung auf sehr einfache Weise an einem entsprechenden Aussteifungsprofil angebracht werden, welches entweder über die gesamte Schaltafel-Länge oder -Breite oder aber auch nur über einen Randbereich der Schaltafel zwischen einem Randsteg und einem parallel zu diesem Randsteg verlaufenden Aussteifungsprofil angeordnet sein kann. Auch das Lösen dieser Anhängevorrichtung ist sehr einfach, indem das Sperrelement wieder zurückgezogen wird, wonach der Tragkörper soweit gegenüber dem Durchbruch in dem Steg des Aussteifungsprofiles abgesenkt werden kann, daß der Haken wieder daraus entnommen werden kann. Die dabei angesprochene Abmessung des Durchbruches in schräger Richtung könnte bei einem rechteckigen Durchbruch dessen Diagonale sein.

Dabei ergibt sich eine besonders wirkungsvolle und sichere Anhängung der eingangs genannten Schaltafeln durch den oberhalb des Hakens an dem Tragkörper befindlichen Vorsprung, der in eine Sicke eingreifen kann. Somit wird eine Schaltafel nicht nur an einem Durchbruch eines Aussteifungsprofiles, sondern gleichzeitig auch an dem Randprofil erfaßt. Dabei kann ein Erfassen des Randprofiles einen günstigeren Hebelarm ergeben, während gleichzeitig dennoch der Haken mit seinem Hakenvorsprung in einer horizontalen Richtung die Anhängevorrichtung gegen ungewolltes Lösen festlegt, so daß also der Randsteg nicht von dem Vorsprung abrutschen kann, selbst wenn es zu ungewollten Schwingungen oder Windbelastungen oder dergleichen kommt.

Besonders günstig ist es für eine sichere Verriegelung der Anhängevorrichtung, wenn die Länge des Hakenvorsprunges gegenüber dem Hakengrund etwa gleich der in dieser Richtung verlaufenden Abmessung des Sperrelementes ist und wenn das Sperrelement mit dem in Gebrauchsstellung in den Durchbruch des Aussteifungsprofiles eingreifenden Haken diesen Durchbruch zumindest in Belastungs- oder Tragrichtung insbesondere im wesentlichen ausfüllt und/oder vorzugsweise in dem Durchbruch verklemmt ist. Der Haken kann dann gerade durch den Durchbruch eingeführt werden und wird um die Länge des Hakenvorsprunges gegenüber dem oberen Rand des Durchbruches verstellt, so daß unterhalb des Hakens ein entsprechender Bereich des Durchbruches frei wird, den dann das Sperrelement mit der entsprechenden Abmessung verschließt und ausfüllt.

Um die Einleitung der Tragkräfte vor allem in die Randprofile sicherzustellen, kann der Abstand des Hakengrundes von dem Vorsprung gleich oder um ein Spiel größer als der Höhenabstand des oberen Randes des Durchbruches von der Sicke sein. Bei gleicher Abmessung werden gleichzeitig der Vorsprung und der Hakengrund an dem oberen Rand des Durchbruches zum Tragen kommen. Da dies jedoch aufgrund von Fertigungstoleranzen schwierig zu erreichen ist, kann man auch den Abstand des Hakengrundes von dem Vorsprung etwas größer machen, so daß in jedem Falle zunächst der Vorsprung zum Tragen kommt, was in der Regel zu einer geringfügigen und reversiblen Verformung des Randsteges bei Belastung führen wird, so daß dann auch der Haken mit dem Hakengrund in Kontakt mit dem oberen Rand des Durchbruches gelangt und Vorsprung und Haken die Tragkräfte übernehmen.

Der Tragkörper kann ein etwa U-förmiges Querschnittsprofil haben und in Gebrauchsstellung ein Aussteifungsprofil der Schaltafel außenseitig umgreifen, wobei der U-Quersteg des Tragkörpers in Gebrauchsstellung an dem Aussteifungsprofil außenseitig im Bereich von dessen Durchbruch anliegt, und die beiden U-Schenkel können an ihrer in Gebrauchsstellung nach oben weisenden Stirnseite insbesondere jeweils einen Vorsprung zum Eingreifen in die Sicke des Randsteges haben. Dies verbessert die Symmetrie des Kraftangriffes und vor allem auch den Eingriff des Tragkörpers in die Sicke des Randsteges. Darüber hinaus können durch das Umgreifen des Aussteifungsprofiles die Vorsprünge in eine entsprechende Position zu der Sicke gelangen und die gegenüber dem Durchbruch des Aussteifungsprofiles in der Regel näher zur Schalhaut liegende Sicke und der Durchbruch ergeben auch in senkrechter Projektion durch ihren gegenseitigen Abstand eine gute Auflage, bei welcher praktisch drei Punkte zum Tragen kommen, nämlich die beiden Vorsprünge und der Hakengrund. Dabei liegen die beiden Vorsprünge mit ihren Angriffsstellen praktisch in einer übereinstimmenden horizontalen Ebene und der dritte Angriffspunkt ist nicht nur in größerem Abstand zur Schalhaut, sondern auch in einer anderen Höhe angeordnet. Dabei befindet sich andererseits der Angriffspunkt des Hakens bei symmetrischer Ausbildung des Tragkörpers in einer mittleren Position zwischen den beiden Vorsprüngen, so daß eine vertikale Projektion aller Angriffsstellen zu einem gleichschenkligen Dreieck führt, was bekanntlich eine hohe Standfestigkeit ergibt.

Die erhebliche Bedeutung des Sperrelementes wurde bereits erwähnt. Für dessen Betätigung und Festlegung ist es zweckmäßig, wenn an der den U-Schenkeln abgewandten Außenseite des U-Quersteges des Tragkörpers im Bereich unterhalb des an der Innenseite des U-Quersteges angeordneten Hakens eine Führung für das insbesondere rechtwinklig zu diesem U-Quersteg verstellbare Sperrelement angeordnet ist, die sich bis in die Lochung unterhalb des Hakens fortsetzt, also auch den U-Quersteg des Tragkörpers durchbricht oder durchsetzt oder sich in einer entsprechenden Lochung durch den U-Quersteg fortsetzt.

Als Führung für das Sperrelement kann eine Gewindehülse vorgesehen sein und das Sperrelement kann bolzenförmig ausgebildet sein und eine zu dem Innengewinde der Gewindehülse passenden Außengewinde haben, wodurch das Sperrelement quer zu dem U-Quersteg durch diesen hindurch verstellbar ist. Mit Hilfe des Gewindes ergibt sich dann vor allem bei selbsthemmendem Gewinde auch eine einfache Festlegung des Sperrelementes in seiner Verriegelungs- oder Sperrposition.

Es wäre aber auch möglich, daß als Führung eine Hülse vorgesehen ist, in der ein insbesondere bolzenförmiges Sperrelement gegen die Kraft einer Feder außer Sperrstellung zurückziehbar gelagert ist und daß das federbelastete Sperrelement von der Feder in die Gebrauchsstellung unterhalb des Hakens verschiebbar ist. Es ergäbe sich dann also eine selbsttätig in Sperrstellung bleibende Anordnung, bei welcher zum Lösen das Sperrelement gegen Federkraft zurückgezogen wird.

Besonders günstig für die einfache Betätigung beim Verschieben des Sperrelementes und insbesondere beim Einführen des Sperrelementes auch dann, wenn der Haken relativ zu dem Durchbruch nicht vollständig angehoben ist, ist es, wenn das Sperrelement an seinem in Gebrauchsstellung in das Aussteifungsprofil eingreifenden Ende einen konischen Übergang zu seinem Sperrabschnitt hat und wenn der in Gebrauchsstellung in den Druchbruch des Aussteifungsprofiles eingreifende Sperrabschnitt des Sperrelementes vorzugsweise gewindefrei und glatt und insbesondere mit kreisrundem Querschnitt ausgebildet ist. Somit kann zunächst der konische Übergang mit seiner geringeren Abmessung unter den Haken greifen und diesen beim weiteren Einschieben allmählich in die Gebrauchsstellung verschieben. Der glatte und gewindefreie Sperrabschnitt kann sowohl bei geradliniger als auch bei drehender Bewegung beim Einschrauben gut in die Sperrstellung gelangen und auch wieder aus ihr zurückgezogen werden.

Es kann vorteilhaft sein, wenn der Vorsprung oder Griff insbesondere auch als Anschlag gegenüber der Führung dient und eine seinem freien Ende naheliegende Anschlagfläche, Öffnung oder Kupplung für eine Betätigungsstange mit Gegenanschlag, mit Haken oder mit Gegenkupplung hat. Dies erleichtert die Bedienung von Hand oder auch mit Hilfe eines Hilfsmittels, ohne daß ein spezielles Werkzeug wie ein Schraubenschlüssel oder dergleichen benötigt wird. Dabei wird auch eine "Fernbedienung" des Sperrelementes ermöglicht, wenn beispielsweise eine Schaltafel mit Hilfe der erfindungsgemäßen Anhängevorrichtung in einer größeren Höhe abgesetzt wurde und nun das Sperrelement vom Boden aus oder aus einem tieferen Niveau gelöst werden soll. Der Benutzer kann dann mit einer entsprechenden Stange an dem Griff oder Vorsprung angreifen und das Sperrelement außer Sperrstellung bringen. Wird danach die Hebekraft durch leichtes Absenken des Hebezeuges aufgehoben, kann der Haken praktisch selbsttätig aus dem Durchbruch ausschwenken oder mit der schon erwähnten Bedienungsstange zurückgezogen werden, so daß dann das Schalelement oder die Schaltafel in der großen Höhe freigegeben ist, ohne daß eine Bedienungsperson sich unmittelbar in diese Höhe begeben muß.

Für die Aufnahme des Sperrabschnittes in der Führung in Offenstellung ist es zweckmäßig, wenn der dem Tragkörper unmittelbar benachbarte Bereich der als Führung dienenden Gewindehülse einen gegenüber dem von dem Tragkörper beabstandeten Innengewinde vergrößerten Innendurchmesser hat.

Für eine günstige Einleitung der Gewichtskräfte ist es vorteilhaft, wenn der Haltebügel an dem Tragkörper im Bereich des Überganges von dem U-Quersteg zu dem U-Schenkel insbesondere außenseitig, befestigt oder angeschweißt, vorzugsweise ösenförmig ausgebildet ist und den in Gebrauchsstellung oberen Bereich des Tragkörpers außenseitig über einen Längenbereich übergreift und dieser Längenbereich der gegenseitigen Berührung von Haltebügel und Tragkörper insbesondere verschweißt ist.

Mit der Anordnung der U-Schenkel des Haltebügels an dem Übergang des U-Quersteges zu den U-Schenkeln wird auch der Kraftangriff des Hebezeuges an einer für diese Symmetrie günstigen Stelle ermöglicht.

Zwar könnte der Haltebügel auch über den gesamten Längen- oder Höhenbereich des Tragkörpers verlaufen, jedoch wird in der Regel ein Abschnitt im oberen Bereich des Tragkörpers genügen, um eine entsprechend lange Schweißnaht für eine ausreichende Befestigung zu erzielen.

Der Haltebügel kann etwa U-förmig ausgebildet sein, wobei seine U-Schenkel an dem Tragkörper befestigt sind und diesem gegenüber in Tragrichtung parallel zueinander oder aufeinander zu nach oben weiterverlaufen und derart abgebogen sind, daß der sie oberhalb des Tragkörpers verbindende U-Quersteg - der auch bevorzugt nach oben gekrümmt sein kann - etwa oberhalb der an der Stirnseite des Tragkörpers befindlichen Vorsprünge, die in Gebrauchsstellung in die Sicke des Randsteges eingreifen, angeordnet ist. Durch diese Abliegung des Haltebügels wird also der eigentliche Anhängepunkt weitgehend über die Vorsprünge verlagert, so daß auch dadurch eine weitgehend selbsttätige Festlegung der gesamten Anhängevorrichtung unter Belastung ergibt, weil die entsprechenden Hebelarme und die Gewichtskraft den U-Quersteg des Tragkörpers gegen das Aussteifungsprofil hin bewegen und andrücken.

Vor allem bei Kombination einzelner oder mehrerer der vorbeschriebenen Merkmale und Maßnahmen, insbesondere bei Kombination des Hakens mit Sperrelement und der in die Sicke eingreifenden Vorsprünge ergibt sich eine Anhängevorrichtung, die die Gewichtskräfte einer entsprechenden Schaltafel gut aufnehmen kann, sehr schnell und einfach an einer Schaltafel fixiert, aber auch wieder gelöst werden kann und dabei trotzdem eine hohe Sicherheit gegen ungewolltes Lösen ermöglicht. Dabei werden in vorteilhafter Weise die Reaktionskräfte des anhängenden Gewichtes an zwei oder gar drei Stellen der Schaltafel und nicht nur an einem Durchbruch oder Randsteg übertragen, wenn die Vorsprünge gleichzeitig an dem Randsteg und der Haken an dem Aussteifungsprofil angreifen.

Nachstehend ist ein Ausführungsbeispiel der Erfindung anhand der Zeichnung mit den erfindungswesentlichen Merkmalen näher beschrieben. Es zeigt in zum Teil schematisierter Darstellung:
- Fig.1: eine Ansicht einer Schaltafel mit Randstegen undrechtwinklig dazu verlaufenden Aussteifungsprofilen, wobei an zwei zueinander beabstandeten parallelen Aussteifungsprofilen im Bereich des oberen horizontalen Randsteges je eine erfindungsgemäße Anhängevorrichtung angreift, an deren Haltebügeln zu einem Seilgehänge gehörende Zugseile angreifen,
- Fig.2: eine der Fig.1 entsprechende Darstellung, bei welcher die Schaltafel um 90° verdreht aufgehängt ist und die Anhängevorrichtungen an zwei kurzen Aussteifungsprofilen angreifen, die zwischen einem Randsteg und einem parallel dazu verlaufenden, in dieser Gebrauchsstellung horizontalen Aussteifungsprofil angeordnet sind,
- Fig.3: in vergrößertem Maßstab eine Ansicht einer erfindungsgemäßen Anhängevorrichtung in der gleichen Blickrichtung wie in den Figuren 1 und 2,
- Fig.4: einen Längsschnitt der Anhängevorrichtung gemäß der Linie IV-IV in Fig.3,
- Fig.5: eine Seitenansicht der Anhängevorrichtung während ihres Einsetzens in die Gebrauchsstellung, das heißt zusammen mit dem Randbereich der Schaltafel kurz vor der endgültigen Verbindung damit oder kurz nach dem Lösen davon,
- Fig.6: eine der Fig.5 entsprechende Darstellung der Anhängevorrichtung in Gebrauchsstellung, in welcher ein Haken in einen Durchbruch eines Aussteifungsprofiles eingreift und in dieser Position durch ein Sperrelement gegen Lösen gesichert ist, wobei gleichzeitig Vorsprünge des Tragkörpers der Anhängevorrichtung an der Sicke des Randsteges angreifen,
- Fig.7: einen Querschnitt der Anhängevorrichtung in Gebrauchsstellung gemäß der Linie VII-VII in Fig.6 sowie
- Fig.8: einen Längsschnitt der Anhängevorrichtung in der in Fig.6 dargestellten Gebrauchsstellung mit noch nicht endgültig in Sperrstellung befindlichem Sperrelement.

Eine im ganzen mit 1 bezeichnete Anhängevorrichtung dient gemäß Figur 1 und 2 zum Anhängen wenigstens einer Schaltafel 2 an ein Hebezeug, wobei in Figur 1 und 2 lediglich Zugseile oder -ketten 3 angedeutet sind, die von der Anhängevorrichtung 1 beispielsweise zu einem Kranhaken oder dergleichen führen. Dabei ist in Figur 1 und 2 dargestellt, daß gleichzeitig zwei derartige Anhängevorrichtungen 1 an einer solchen Schaltafel 2 angreifen können, wobei es sich um eine Schaltafel 2 handelt, die gemäß den Figuren 5 bis 7 rechtwinklig zu der zu betonierenden Fläche und zur Schalhaut 4 verlaufende, mit Sicken 5 oder Rinnen für den Angriff von nicht näher dargestellten Befestigungsklammern beim gegenseitigen Verbinden solcher Schaltafeln 2 versehene Randstege 6 und außerdem rechtwinklig zu diesen Randstegen 6 verlaufende Aussteifungsprofile 7 hat. Diese Aussteifungsprofile 7 haben gemäß Figur 7 und 8 parallel zur Schalhaut 4 mit Abstand zu dieser angeordnete Stege 8 und Durchbrüche 9 in diesen Stegen 8. Die Anhängevorrichtung 1 hat einen etwa ösenförmigen Angriff oder Haltebügel 10, an welchem die Zugseile 3 oder auch direkt Haken oder dergleichen angreifen können und weist ferner einen mit diesem Haltebügel 10 verbundenen, im folgenden näher erläuterten Tragkörper 11 auf, der zum lösbaren Verbinden der Anhängevorrichtung 1 mit der Schaltafel 2 und zum Einleiten der Gewichtskräfte dient.

Anhand der Figuren 3 bis 8 erkennt man, daß dieser Tragkörper 11 einen in Gebrauchsstellung nach oben gerichteten und nach oben geöffneten Haken 12 mit einem Hakengrund 13 und einem diesem gegenüber hochstehenden Hakenvorsprung 14 zum Einhängen in einen Durchbruch 9 eines Aussteifungsprofiles 7 hat. In Figur 8 ist der Haken 12 in dieser eingehängten Position dargestellt, das heißt er greift in einen Durchbruch 9 des Steges 8 des Aussteifungsprofiles 7 ein und hintergreift dabei mit seinem Hakenvorsprung 14 den oberen Rand 15 dieses Durchbruches 9.

Unterhalb des Hakens 12 hat der Tragkörper 11 eine Lochung 16, die nach oben unmittelbar von dem Haken 12 begrenzt wird. Dabei ist gemäß den Figuren 4 bis 8 an dem Tragkörper 11 ein relativ zu dieser Lochung 16 verstellbares Sperrelement 17 vorgesehen, welches in der Gebrauchsstellung gemäß Figur 6 bis 8 und auch in der Darstellung gemäß Figur 4, die der Gebrauchsstellung in soweit entspricht, den Haken 12 zumindest in dem Durchbruch 9 des Aussteifungsprofiles 7 untergreift, in Lösestellung gemäß Figur 5 aber gegenüber der Unterseite des Hakens 12 und somit auch dem Durchbruch 9 zurückgezogen ist.

Die Gesamtabmessung des Hakens 12 mit dem Hakenvorsprung 14 ist dabei gleich oder kleiner als die Abmessung des Durchbruches 9 in dem Steg 8 des Aussteifungsprofiles 7 in vertikaler Richtung. Somit kann der Haken 12 problemlos gemäß dem Pfeil Pf1 in Figur 5 durch den Durchbruch 9 eingeführt werden.

Die Gesamtabmessung des Sperrelementes 17 und des Hakens 12 abzüglich der des Hakenvorsprunges 14 in Tragrichtung ist dabei gleich oder kleiner der entsprechenden Abmessung des Durchbruches 9 in dem Steg 8 des Aussteifungsprofiles 7, das heißt die vertikale Abmessung des Hakens im Bereich des Hakengrundes 13 und die entsprechende Abmessung des Sperrelementes 17 passen gerade gemeinsam in den Durchbruch 9. Ist also das Sperrelement 17 zusammen mit dem Haken 12 in den Durchbruch 9 untergebracht, überragt der Hakenvorsprung 14 den oberen Rand 15 des Durchbruches 9, ist also formschlüssig in horizontaler Richtung festgelegt, kann sich also nicht mehr ungewollt lösen.

In dieser Position füllt also das unterhalb des Hakens 12 auf dessen seiner Hakenöffnung abgewandten Seite quer zur Aufhänge- oder Tragrichtung und quer zu dem Tragkörper 11 verstellbare Sperrelement 17 zusammen mit dem in Gebrauchsstellung in den Durchbruch 9 des Aussteifungsprofiles 7 eingreifenden Haken 12 diesen Durchbruch 9 in Belastungs- oder Tragrichtung, also in vertikaler Richtung entgegen dem Pfeil Pf2 der Figur 5 aus. Je nach Wahl der Abmessungen kann dabei sogar innerhalb des Durchbruches 9 eine Verklemmung bewirkt werden.

Die Länge des Hakenvorsprunges 14 gegenüber dem Hakengrund 13 kann dabei etwa gleich der in dieser Richtung verlaufenden Abmessung des Sperrelementes 17 sein. In diesem Falle paßt der Haken mit seinem Hakenvorsprung 14 gerade durch den Durchbruch 9 hindurch und überragt anschließend mit seinem Hakenvorsprung 14 den oberen Rand 15 etwa um die entsprechende Abmessung, zum Beispiel den Durchmesser, des Sperrelementes 17.

Oberhalb seines Hakens 12 hat der Tragkörper 11 zwei in die Sicke 5 des Randprofiles oder Randsteges 6 einführbare und im Ausführungsbeispiel zu dem Sickenquerschnitt passende Vorsprünge 18, die in die Sicke 5 eingreifen, wenn der Hakenvorsprung 14 den oberen Rand 15 des Durchbruches 9 des Aussteifungsprofiles 7 zumindest teilweise hinter- oder übergreift. In dieser Position ist dann der Haken 12 auch von dem nach innen verstellten Sperrelement 17 untergriffen, so daß sowohl die Vorsprünge 18 als auch der Haken 12 an der Schaltafel 2 angreifen und mit dieser eine lösbare aber durch das Sperrelement 17 fixierte Verbindung herstellen.

Der Abstand des Hakengrundes 13 von dem Vorsprung 18 ist dabei gleich oder um ein Spiel größer als der Höhenabstand des oberen Randes 15 des Durchbruches 9 von der Sicke 5. Dadurch wird eine gleichzeitige Belastung im Bereich der Vorsprünge 18 und des Hakens 12 an dessen Hakengrund 13 erreicht. Ist der Abstand zwischen Hakengrund 13 und Vorsprung 18 in Richtung des Pfeiles Pf2 etwas größer als der entsprechende Höhenabstand des oberen Randes 15 von der Sicke 5, kommt zwar beim Ansetzen der Anhängevorrichtung 1 an der Schaltafel 2 zunächst nur zwischen den Vorsprüngen 18 und der Sicke 5 eine Kraftwirkung zustande. Diese führt aber dazu, daß der Randsteg 6 elastisch etwas nachgibt, so daß dann auch der Haken 12 zum Tragen kommt.

Vor allem in Figur 7 erkennt man, daß der Tragkörper 11 einen etwa U-förmigen Querschnitt hat und in Gebrauchsstellung das jeweilige Aussteifungsprofil 7 der Schaltafel 2 außenseitig umgreift, wobei der U-Quersteg 19 des Tragkörpers 11 in dieser Gebrauchsstellung an dem Aussteifungsprofil 7 außenseitig im Bereich von dessen Durchbruch 9 anliegt und etwa parallel zu dem den Durchbruch 9 aufweisenden Steg 8 dieses Aussteifungsprofiles 7 verläuft. Die beiden U-Schenkel 20 dieses im Querschnitt U-förmigen Tragkörpers 11 sind mit ihren Querschnitten etwa zu der Schalhaut 4 hin gerichtet und haben gemäß Figur 4 bis 6 an ihrer in Gebrauchsstellung nach oben weisenden Stirnseite jeweils einen der schon erwähnten Vorsprünge 18 zum Eingreifen in die Sicke 5 des Randsteges 6, der im Ausführungsbeispiel ein Tiefziehprofil ist, aber auch aus Flachmaterial geformt sein könnte oder sogar ein Hohlprofil sein könnte.

Gleichzeitig haben die U-Schenkel 20 eine etwa dreieckige Form, indem sie von unten nach oben zu den Vorsprüngen 18 in ihrer Breite b insbesondere stetig zunehmen, was bei gleichbleibend guter Krafteinleitung zu einer Gewichtsersparnis führt.

Für die möglichst sichere Betätigung und Funktion des Sperrelementes 17 ist an der den U-Schenkeln 20 abgewandten Außenseite des U-Quersteges 19 des Tragkörpers 11 im Bereich unterhalb des an der Innenseite des U-Quersteges 19 angeordneten und ihn gemäß Figur 4 auch etwas durchsetzenden Hakens 12 eine im ganzen mit 21 bezeichnete Führung für das im Ausführungsbeispiel rechtwinklig zu diesem U-Quersteg 19 verstellbare Sperrelement 17 angeordnet, die sich in die Lochung unterhalb des Hakens 12 fortsetzt, das heißt die Unterseite des Hakens 12 bildet in diesem Bereich die obere Begrenzung der Führung für das Sperrelement 17.

Dabei ist als Führung 21 außenseitig an dem U-Quersteg 19 eine Gewindehülse vorgesehen und das Sperrelement 17 ist im wesentlichen bolzenförmig ausgebildet. Es hat dabei ein zu dem Innengewinde 22 der als Führung 21 dienenden Gewindehülse passendes Außengewinde 23, so daß das Sperrelement 17 durch eine Schraubbewegung in axialer Richtung quer zu dem U-Quersteg 19 verstellbar ist. Darüber hinaus erlaubt dieses gemäß Figur 8 relativ grobe Gewinde ein festes Anziehen in Sperrstellung, die durch die Selbsthemmung dieses Gewindes auch beibehalten bleibt oder durch eine zusätzliche Schraubsicherung zusätzlich festgelegt werden könnte.

Vor allem in Figur 8 erkennt man, daß der in Gebrauchsstellung in den Durchbruch 9 des Aussteifungsprofiles 7 eingreifende Sperrabschnitt 17a des Sperrelementes 17 gewindefrei und glatt ist und bevorzugt einen kreisrunden Querschnitt hat. Somit kann dieser Sperrabschnitt 17a beim Einschrauben auch im Falle eines Berührkontaktes innerhalb des Durchbruches 9 relativ leicht sowohl gedreht als auch axial vorwärts bewegt werden.

Die entsprechende Drehbewegung für die axiale Verstellung in Richtung des Pfeiles Pf1 ist in Figur 5 durch den bogenförmigen Pfeil Pf3 angedeutet.

In Figur 8 erkennt man ferner, daß das Sperrelement 17 an seinem in Gebrauchsstellung in das Aussteifungsprofil 7 eingreifende Ende einen konischen Übergang 17b zu seinem Sperrabschnit 17a hat, was das erste Einführen und Eingreifen in den Durchbruch 9 unterhalb des Hakens 12 erleichtert.

Das Sperrelement 17 hat einen gemäß Figur 6 und 7 auch als Anschlag gegenüber der Führung 21 dienenden, quer zu seiner Verschieberichtung vorstehenden Vorsprung oder Griff 24 für die axiale Verstellung und Verschraubung in Schließ- oder Offenstellung, also in Richtung des Pfeiles Pf1 der Figur 5 oder entgegengesetzt dazu. Während dieser Griff 24 in den Darstellungen gemäß Figur 6 und 7, in welcher die gesamte Krananhängung 1 geschlossen ist, an der äußeren Stirnseite der als Führung 21 dienenden Gewindehülse anliegt, hat er in den Darstellungen gemäß Figur 4, 5 und 8 einen Abstand dazu, wobei dieser Abstand in den Figuren 4 und 8 relativ klein ist, also die Sperrstellung schon nahezu erreicht ist, während er in Figur 5 groß ist, weil sich in dieser Darstellung das Sperrelement 17 noch vollständig in Offenstellung befindet. Durch Verdrehen in Richtung des Pfeiles Pf3 wird also der Griff 24 und das Sperrelement 17 über die Zwischenstellungen gemäß Figur 4 und 8 in die Sperrstellung gemäß Figur 6 und 7 axial verstellt.

Dabei erkennt man in Figur 8, daß der dem Tragkörper 11 bzw. dem U-Quersteg 19 unmittelbar benachbarte Bereich der als Führung 21 dienenden Gewindehülse einen gegenüber dem von dem Tragkörper 11 beabstandeten Innengewinde 22 vergrößerten Innendurchmesser zur Ausnahme des Sperrabschnittes 17a des in Offenstellung zurückgezogenen Sperrkörpers 17 hat. Der Sperrabschnitt 17a kann also gegenüber dem Kerndurchmesser des Außengewindes 23 des Sperrelementes 17 und sogar gegenüber dem Außengewinde 23 selbst etwas überstehen.

Zum Verbinden der Anhängevorrichtung 1 mit einer Schaltafel 2 wird diese gemäß Figur 5 bei zurückgezogenem Sperrelement 17 mit dem Haken 12 durch den Durchbruch 9 des Aussteifungsprofiles 7 gesteckt, was einer Bewegung der gesamten Anhängevorrichtung 1 etwa in Richtung des Pfeiles Pf1 entspricht, wobei sie sich jedoch gegenüber ihrer Gebrauchsstellung in eines tieferen oder abgesenkten Position befindet. Hat der Hakenvorsprung 14 den Durchbruch 9 nach innen verlassen, wird die Anhängevorrichtung 1 gemäß dem Pfeil Pf2 angehoben, wodurch sich der Hakengrund 13 dem oberen Rand 15 des Durchbruches 9 annähert und der Hakenvorsprung 14 diesen Rand hintergreift. Gleichzeitig gelangen die Vorsprünge 18 an den Stirnseiten der U-Schenkel 20 des Tragkörpers 11 in die Sicken 5. Durch Verdrehen des Sperrelementes 17 gemäß dem Pfeil Pf3 wird dieses aufgrund der Gewindeverbindung in axialer Richtung wiederum in Richtung des Pfeiles Pf1 verstellt, bis sein Sperrabschnitt 17a den Haken 12 innerhalb des Durchbruches 9 untergreift und somit verhindert, daß der Haken 12 und damit die gesamte Anhängevorrichtung 1 sich aus dieser Gebrauchsstellung gemäß Figur 6 und 7 wieder lösen kann.

Das Lösen der gesamten Anhängevorrichtung setzt also das Zurückschrauben des Sperrelementes 17 entgegen der Drehrichtung des Pfeiles Pf3 voraus, wonach dann die für das Befestigen genannten Bewegungen und Bewegungsrichtungen jeweils in umgekehrter Reihenfolge und umgekehrter Richtung ablaufen, um die Anhängevorrichtung 1 wieder von der Schaltafel 2 zu lösen.

Es wurde schon der ösenförmige Haltebügel 10 erwähnt, an welchem das Hebezeug direkt oder - über Zugelemente 3 wie Seile oder Ketten - indirekt mit einem Hebezeug verbunden werden kann. Im Ausführungsbeispiel ist dieser Haltebügel 10 an dem Tragkörper 11 im Bereich des Überganges von dem U-Quersteg 19 zu den U-Schenkeln 20 außenseitig befestigt und zwar angeschweißt, was man besonders deutlich in Figur 7 erkennt. Gemäß den Figuren 3 bis 6 und Figur 8 übergreift dabei der Haltebügel 10 den in Gebrauchsstellung oberen Bereich des Tragkörpers 11 außenseitig über einen gewissen Längen- oder Höhenbereich, der aber nicht bis zu dem Haken 12 führt. Dieser Längenbereich der gegenseitigen Berührung von Haltebügel 10 und Tragkörper 11 ist im Ausführungsbeispiel verschweißt.

Aus den Figuren 1 bis 3 geht außerdem hervor, daß der Haltebügel 10 etwa U-förmig ausgebildet ist und aus den Figuren 4 bis 6 und 8 ergibt sich, daß dabei seine U-Schenkel 25 an dem Tragkörper 11 jeweils befestigt sind und diesem gegenüber in Tragrichtung zunächst parallel nach oben weiterverlaufen, dabei aber oberhalb der Befestigungsstelle derart unter einem stumpfen Winkel in Richtung zur Schalhaut 4 hin abgebogen sind, daß der sie oberhalb des Tragkörpers verbindende U-Quersteg 26, der zusätzlich noch etwas gebogen ist, etwa oberhalb der an der Stirnseite des Tragkörpers 11 befindlichen Vorsprünge 18, die in Gebrauchsstellung in die Sicke 5 des Randsteges 6 oder des Randprofiles eingreifen, angeordnet ist. Aufgrund der unterschiedlichen Abstände der Vorsprünge 18 einerseits und des Hakens 12 andererseits von der Schalhaut 4 ergeben sich daraus entsprechende unterschiedliche Hebelarme, unter denen die Reaktionskräfte der Gewichtskraft an der Anhängevorrichtung 1 wirksam werden. Dies führt dazu, daß der U-Quersteg 19 des Tragkörpers 11 der Anhängevorrichtung 1 unter Belastung in Richtung auf das Aussteifungsprofil 7 hin gedrückt wird, so daß dadurch eine zusätzliche Sicherheit gegen ungewollte Aushängebewegungen auch unter schwierigen Verhältnissen oder zusätzlich zur Gewichtskraft auftretenden Belastungen wie Windbelastungen, Stoßbelastungen oder dergleichen erreicht wird.

In Figur 3 erkennt man noch, daß der Vorsprung oder Griff 24 des Sperrelementes 17 eine seinem freien Ende naheliegende Öffnung 27 hat, an welcher mit einem Haken oder dergleichen angegriffen werden könnte, der sich an einer Stange befinden kann, falls die Betätigung der Anhängevorrichtung beispielsweise zu ihrem Lösen von einer Bedienungsperson durchgeführt werden soll, die sich in einem größeren Abstand von der Anhängevorrichtung 1 befindet, zum Beispiel falls sich die Anhängevorrichtung 1 in größerer Höhe befindet als die Bedienungsperson.

Die Anhängevorrichtung 1 dient zum Verbinden wenigstens einer Schaltafel 2 mit einem Hebezeug, wobei sie einerseits an mit Sicken 5 oder Rinnen versehenen Randstegen 6 oder Randprofilen und andererseits an einem quer dazu angeordneten Aussteifungsprofil 7 befestigt werden kann. An dem Aussteifungsprofil 7 greift sie dabei mit einem Tragkörper 11 und einem daran befindlichen Haken an, der einen Durchbruch des Aussteifungsprofiles durchsetzt. Der Haken kann durch diesen Durchbruch eingeführt und angehoben werden und wird in dieser Position durch ein ebenfalls in diesen Durchbruch 9 eingreifendes Sperrelement 17 gesichert.

## Patentansprüche

1. Anhängevorrichtung (1) und eine Schaltafel (2), wobei die Anhangevorrichtung (1) zum Anhängen wenigstens einer Schaltafel (2) an ein Hebezeug dient und einen Tragkörper (11) aufweist und wobei die Schaltafel (2) rechtwinklig zu der zu betonierenden Fläche verlaufende, mit Sicken (5) oder Rinnen für den Angriff von Befestigungsklammern versehene Randstege (6) oder Randprofile und außerdem rechtwinklig dazu verlaufende Aussteifungsprofile (7) hat, welche Aussteifungsprofile (7) parallel zur Schalhaut (4) mit Abstand zu dieser angeordnete Stege (8) und Durchbrüche (9) in diesen Stegen (8) haben, wobei der Tragkörper (11) einen in Gebrauchsstellung nach oben gerichteten und nach oben geöffneten Haken (12) mit einem Hakengrund (13) und einem diesem gegenüber hochstehenden Hakenvorsprung (14) zum Einhängen in einen Durchbruch (9) eines Aussteifungsprofiles (7) hat und in dem Tragkörper (11) eine Lochung (16) und ein relativ zu dieser in dem Tragkörper (11) verstellbares Sperrelement (17) vorgesehen ist, welches in Lösestellung gegenüber dem Haken (12) zurückgezogen ist, wobei die Gesamtabmessung des Hakens (12) mit dem Hakenvorsprung (14) gleich oder kleiner der Abmessung des Durchbruches (9) in dem Steg (8) des Aussteifungsprofiles (7) in vertikaler oder schräger Richtung ist und die Gesamtabmessung des Sperrelementes (17) und des Hakens (12) abzüglich der des Hakenvorsprunges (14) gleich oder kleiner der entsprechenden Abmessung des Durchbruches (9) in dem Steg (8) des Aussteifungsprofiles (7) ist, **dadurch gekennzeichnet**, daß das Sperrelement (17) unterhalb des Hakens (12) vorgesehen ist und in Gebrauchsstellung den Haken (12) zumindest in dem Durchbruch (9) des Aussteifungsprofiles (7) untergreift, daß die Anhängevorrichtung (1) einen Angriff oder Haltebügel (10) aufweist, der mit dem Tragkörper (11) verbunden ist und daß der Tragkörper (11) oberhalb seines Hakens (12) wenigstens einen in eine Sicke (5) des Randprofiles einführbaren Vorsprung (18) hat, der in die Sicke (5) eingreift, wenn der Hakenvorsprung (14) den oberen Rand (15) des Durchbruches (9) des Aussteifungsprofiles (7) zumindest teilweise hintergreift, und daß in dieser Position der Haken (12) von dem nach innen verstellten Sperrelement (17) untergriffen ist.

2. Anhängevorrichtung nach Anspruch 1, dadurch gekennzeichnet, daß die Länge des Hakenvorsprunges (14) gegenüber dem Hakengrund (13) etwa gleich der in dieser Richtung verlaufenden Abmessung des Sperrelementes (17) ist und daß das Sperrelement (17) mit dem in Gebrauchsstellung in den Durchbruch (9) des Aussteifungsprofiles (7) eingreifenden Haken (12) diesen Durchbruch (9) zumindest in Belastungs- oder Tragrichtung insbesondere im wesentlichen ausfüllt und/oder vorzugsweise in dem Durchbruch (9) verklemmt ist.

3. Anhängevorrichtung nach Anspruch 1 oder 2, dadurch gekennzeichnet, daß der Abstand des Hakengrundes (13) von dem Vorsprung (18) gleich oder um ein Spiel größer als der Höhenabstand des oberen Randes (15) des Durchbruches (9) von der Sicke (5) ist.

4. Anhängevorrichtung nach einem der Ansprüche 1 bis 3, dadurch gekennzeichnet, daß der Tragkörper (11) ein etwa U-förmiges Querschnittsprofil hat und in Gebrauchsstellung ein Aussteifungsprofil (7) der Schaltafel (2) außenseitig umgreift, wobei der U-Quersteg (19) des Tragkörpers (11) in Gebrauchsstellung an dem Aussteifungsprofil (7) außenseitig im Bereich von dessen Durchbruch (9) anliegt, und daß die beiden U-Schenkel (20) an ihrer in Gebrauchsstellung nach oben weisenden Stirnseite insbesondere jeweils einen Vorsprung (18) zum Eingreifen in die Sicke (5) des Randsteges (6) haben.

5. Anhängevorrichtung nach Anspruch 4, dadurch gekennzeichnet, daß an der den U-Schenkeln (20) abgewandten Außenseite des U-Quersteges (19) des Tragkörpers (11) im Bereich unterhalb des an der Innenseite des U-Quersteges (19) angeordneten Hakens (12) eine Führung (21) für das insbesondere rechtwinklig zu diesem U-Quersteg (20) verstellbare Sperrelement (17) angeordnet ist, die sich bis in die Lochung unterhalb des Hakens (12) fortsetzt.

6. Anhängevorrichtung nach Anspruch 5, dadurch gekennzeichnet, daß als Führung (21) für das Sperrelement (17) eine Gewindehülse vorgesehen ist und daß das Sperrelement bolzenförmig ausgebildet ist und ein zu dem Innengewinde (22) der Gewindehülse passendes Außengewinde (23) hat, wodurch das Sperrelement (17) quer zu dem U-Quersteg (19) durch diesen hindurch verstellbar ist oder daß als Führung eine Hülse vorgesehen ist, in der ein insbesondere bolzenförmiges Sperrelement gegen die Kraft einer Feder außer Sperrstellung zurückziehbar gelagert ist und daß das federbelastete Sperrelement von der Feder in die Gebrauchsstellung unterhalb des Hakens verschiebbar ist.

7. Anhängevorrichtung nach einem der Ansprüche 1 bis 6, dadurch gekennzeichnet, daß das Sperrelement (17) an seinem in Gebrauchsstellung in das Aussteifungsprofil (7) eingreifenden Ende einen konischen Übergang (17b) zu seinem Sperrabschnitt (17a) hat und daß der in Gebrauchsstellung in den Durchbruch (9) des Aussteifungsprofiles (7) eingreifende Sperrabschnitt (17a) des Sperrelementes (17) vorzugsweise gewindefrei und glatt und insbesondere mit kreisrundem Querschnitt ausgebildet ist.

8. Anhängevorrichtung nach einem der Ansprüche 1 bis 7, wobei das Sperrelement (17) einen quer zu seiner Verschieberichtung vorstehenden Vorsprung oder Griff (24) für die axiale Verstellung oder Verschraubung in Schließ- oder Offenstellung aufweist, dadurch gekennzeichnet, daß der Vorsprung oder Griff (24) insbesondere auch als Anschlag gegenüber der Führung (21) dient und eine seinem freien Ende naheliegende Anschlagfläche, Öffnung (27) oder Kupplung für eine Betätigungsstange mit Gegenanschlag, mit Haken oder mit Gegenkupplung hat.

9. Anhängevorrichtung nach einem der Ansprüche 1 bis 8, dadurch gekennzeichnet, daß der dem Tragkörper (11) unmittelbar benachbarte Bereich der als Führung (21) dienenden Gewindehülse einen gegenüber dem von dem Tragkörper (11) beabstandeten Innengewinde (22) vergrößerten Innendurchmesser zu Aufnahme des Sperrabschnittes (17a) des in Offenstellung zurückgezogenen Sperrkörpers (17) hat.

10. Anhängevorrichtung nach einem der Ansprüche 1 bis 9, dadurch gekennzeichnet, daß der Haltebügel (10) an dem Tragkörper (11) im Bereich des Überganges von dem U-Quersteg (19) zu dem U-Schenkel (20) insbesondere außenseitig, befestigt oder angeschweißt, vorzugsweise ösenförmig ausgebildet ist und den in Gebrauchsstellung oberen Bereich des Tragkörpers (11) außenseitig über einen Längenbereich übergreift und dieser Längenbereich der gegenseitigen Berührung von Haltebügel (10) und Tragkörper (11) insbesondere verschweißt ist.

11. Anhängevorrichtung nach einem der Ansprüche 1 bis 10, dadurch gekennzeichnet, daß der Haltebügel (10) etwa U-förmig ausgebildet ist, wobei seine U-Schenkel (25) an dem Tragkörper (11) befestigt sind und diesem gegenüber in Tragrichtung parallel zueinander oder aufeinander zu nach oben weiter verlaufen und derart abgebogen sind, daß der sie oberhalb des Tragkörpers (11) verbindende U-Quersteg (26) etwa oberhalb der an der Stirnseite des Tragkörpers (11) befindlichen Vorsprünge (18), die in Gebrauchsstellung in die Sicke (5) des Randsteges (6) eingreifen, angeordnet ist.

12. Anhängevorrichtung nach einem der vorstehenden Ansprüche, dadurch gekennzeichnet, daß die U-Schenkel (20) des Tragkörpers (11) in ihrer Breite (b) von unten nach oben zu den Vorsprüngen (18) hin insbesondere stetig zunehmen, vorzugsweise eine etwa dreieckige Form haben.

## Claims

1. Suspension device (1) and a formwork board (2), the suspension device (1) serving to suspend at least one formwork board (2) from a hoist and having a carrier (11), the formwork board (2) having edge strips (6) or edge profiles which extend at right angles to the surface which is to be concreted and which are provided with beads (5) or channels for the engagement of fixing brackets, said formwork board (2) also having reinforcing profiles (7) extending at right angles thereto, these reinforcing profiles (7) having webs (8) parallel to the formwork skin (4) and spaced therefrom and openings (9) in these webs (8), the carrier (11) having a hook (12) which is directed upwardly in the position of use and is open at the top, having a hook base (13) and a hook projection (14) protruding upwards relative thereto for suspending from an opening (9) in a reinforcing profile (7), and in the carrier (11) there is provided a hole (16) and a locking member (17) which is adjustable relative to said hole in the carrier (11), this locking member (17) being retracted relative to the hook (12) in the released position, the overall dimensions of the hook (12) with the hook projection (14) being equal to or less than the dimensions of the opening (9) in the web (8) of the reinforcing profile (7) in the vertical or diagonal direction and the overall dimensions of the locking member (17) and the hook (12), minus the dimensions of the hook projection (14), being equal to or less than the corresponding dimensions of the opening (9) in the web (8) of the reinforcing profile (7), **characterised in that** the locking member (17) is provided below the hook (12) and in the position of use engages underneath the hook (12) at least in the opening (9) in the reinforcing profile (7), the suspension device (1) has an engaging or retaining clip (10) which is attached to the carrier (11) and the carrier (11) has, above its hook (12), at least one projection (18) which can be inserted in a bead (5) of the edge profile and which engages in the bead (5) when the hook projection (14) engages at least partially behind the upper edge (15) of the opening (9) in the reinforcing profile (7), and in this position the locking member (17) which has moved inwards engages under the hook (12).

2. Suspension device according to claim 1, characterised in that the length of the hook projection (14) relative to the hook base (13) is approximately the same as the dimension of the locking member (17) extending in this direction and the locking member (17) substantially fills the opening (9) in the reinforcing profile (7), in particular, at least in the direction of loading or carrying, and/or is preferably jammed in the opening (9), by means of the hook (12) which engages in this opening (9) in the position of use.

3. Suspension device according to claim 1 or 2, characterised in that the spacing of the hook base (13) from the projection (18) is equal to or larger, by a degree of play, than the vertical spacing of the upper edge (15) of the opening (9) from the bead (5).

4. Suspension device according to one of claims 1 to 3, characterised in that the carrier (11) has a substantially U-shaped cross sectional profile and in the position of use engages around the outside of a reinforcing profile (7) of the formwork board (2), the crossbar (19) of the U-shaped carrier (11) abutting, in the position of use, on the outside of the reinforcing profile (7) in the region of the opening (9) therein, and the two arms (20) of the U have, in particular, on their end face which is directed upwards in the position of use, a projection (18) for engaging in the bead (5) of the edge strip (6).

5. Suspension device according to claim 4, characterised in that, on the outside of the crossbar (19) of the U-shaped carrier (11) remote from the arms (20) thereof, in the region below the hook (12) mounted on the inside of the crossbar (19), there is a guide (21) for the locking member (17) which is movable in particular at right angles to this crossbar (19), said guide (21) continuing into the hole below the hook (12).

6. Suspension device according to claim 5, characterised in that a threaded sleeve is provided as the guide (21) for the locking member (17) and in that the locking member is bolt-shaped and has an external thread (23) which fits the internal thread (22) of the threaded sleeve, by means of which the locking member (17) is movable at right angles to the crossbar (19) of the U, through said crossbar, or a sleeve is provided as the guide wherein a locking member, particularly in the form of a bolt, is mounted so as to be retractable from the locking position counter to the force of a spring nd the spring-loaded locking member can be pushed by the spring into the position of use below the hook.

7. Suspension device according to one of claims 1 to 6, characterised in that the locking member (17) has a conical transition (17b) to its locking portion (17a) on its end which engages in the reinforcing profile (7) in the position of use, and in that the locking portion (17a) of the locking member (17) which engages in the opening (9) in the reinforcing profile (7) in the position of use is preferably unthreaded and smooth and, in particular, has a circular cross section.

8. Suspension device according to one of claims 1 to 7, wherein the locking member (17) has a projection or handle (24) projecting at right angles to its direction of movement for axial adjustment or screwing into the closed or open position, characterised in that the projection or handle (24) also serves in particular as a stop for the guide (21) and has a stop surface, opening (27) or coupling close to its free end for an actuating rod with a counter-stop, with a hook or with a counter-coupling.

9. Suspension device according to one of claims 1 to 8, characterised in that the region of the threaded sleeve acting as a guide (21) immediately adjacent to the carrier (11) has an internal diameter which is larger than the internal thread (22) at a spacing from the carrier (11) in order to accommodate the locking portion (17a) of the locking member (17) which is retracted in the open position.

10. Suspension device according to one of claims 1 to 9, characterised in that the retaining clip (10) is fixed or welded to the carrier (11), particularly on the outside, in the region of the transition from the crossbar (19) of the U to the arm (20) thereof, preferably in the form of an eyelet, and engages on the outside over the part of the carrier (11) which is uppermost in the position of use over a longitudinal area, and this longitudinal area of mutual contact between the retaining clip (10) and carrier (11) is welded, in particular.

11. Suspension device according to one of claims 1 to 10, characterised in that the retaining clip (10) is approximately U-shaped, its arms (25) being fixed to the carrier (11) and extending further upwards parallel to one another or over one another in the direction of support and being bent so that the crossbar (26) of the U connecting them above the carrier (11) is arranged somewhat above the projections (18) located on the end face of the carrier (11) which engage in the bead (5) of the edge strip (6) in the position of use.

12. Suspension device according to one of the preceding claims, characterised in that the arms (20) of the U-shaped carrier (11) increase steadily in width (b) from the bottom upwards to the projections (18), in particular, and are preferably substantially triangular in shape.

## Revendications

1. Dispositif de suspension (1) et un panneau de coffrage (2), le dispositif de suspension (1) servant à suspendre au moins un panneau de coffrage (2) à un engin de levage et comportant un corps porteur (11), et le panneau de coffrage (2) comportant des nervures de bordure (6) ou des profilés de bordure s'étendant à angle droit par rapport à la surface à bétonner et pourvus de moulures ou de rainures (5) pour l'application de brides de fixation, de même que de profilés raidisseurs (7) s'étendant à angle droit par rapport à eux et possédant des parties transversales appelées dos (8), disposés parallèlement à la surface de coffrage (4), à distance de celle-ci, et dans lesquels sont ménagés des trous (9), le corps porteur (11) possédant un crochet (12) dirigé vers le haut et ouvert en haut en position d'utilisation, avec un fond de crochet (13) et une saillie de crochet (14) s'étendant vers le haut par rapport à ce fond, qui est destiné à être accroché dans un trou (9) d'un profilé raidisseur (7), avec prévision dans le corps porteur (11) d'une ouverture (16) et d'un élément de blocage (17) déplaçable par rapport à cette ouverture dans le corps porteur (11), l'élément de blocage étant reculé par rapport au crochet (12) en position de détachement, la dimension totale du crochet (12), y compris la saillie de crochet (14), étant égale ou inférieure à la dimension du trou (9) du dos (8) du profilé raidisseur (7) en direction verticale ou oblique, et la dimension totale de l'élément de blocage (17) et du crochet (12), moins la saillie de crochet (14), étant égale ou inférieure à la dimension correspondante du trou (9) du dos (8) du profilé raidisseur (7), **caractérisés en ce** que l'élément de blocage (17) est prévu sous le crochet (12) et engagé sous lui en position d'utilisation, tout au moins dans le trou du profilé raidisseur (7), que le dispositif de suspension (1) présente une attache sous la forme d'un étrier de support (10), lequel est relié au corps porteur (11), que le corps porteur (11) possède, au-dessus de son crochet (12), au moins une protubérance (18) pouvant être introduite dans une rainure (5) du profilé de bordure, protubérance qui pénètre dans la rainure (5) lorsque la saillie (14) du crochet est située au moins partiellement derrière le bord supérieur (15) du trou (9) du profilé raidisseur (7), et que, dans cette position, l'élément de blocage (17), déplacé vers l'intérieur, est engagé sous le crochet (12).

2. Dispositif de suspension selon la revendication 1, caractérisé en ce que la longueur de la saillie (14) du crochet par rapport au fond (13) du crochet est à peu près égale à la dimension de l'élément de blocage (17) dans cette direction, et que l'élément de blocage (17), ensemble avec le crochet (12) introduit en position d'utilisation dans un trou (9) du profilé raidisseur (7), remplit ce trou (9), en particulier pour l'essentiel, tout au moins dans la direction de charge ou de support, et/ou est coincé, de préférence, dans le trou (9).

3. Dispositif de suspension selon la revendication 1 ou 2, caractérisé en ce que la distance entre le fond de crochet (13) et la protubérance (18) est égale ou supérieure, d'une quantité correspondant à un jeu, à la distance en hauteur entre le bord supérieur (15) du trou (9) et la rainure (5).

4. Dispositif de suspension selon une des revendications 1 à 3, caractérisé en ce que le corps porteur (11) a un profil en section droite à peu près en U et entoure extérieurement, en position d'utilisation, un profilé raidisseur (7) du panneau de coffrage (2), la partie transversale ou base (19) du U formé par le corps porteur (11) étant appliquée, en position d'utilisation, contre le profilé raidisseur (7) dans la zone du trou (9) de celui-ci, et que les deux branches (20) du U présentent, en particulier chacune, une protubérance (18) à leur extrémité dirigée en position d'utilisation vers le haut, protubérance qui est destinée à pénétrer dans la rainure (5) de la nervure de bordure (6) du panneau.

5. Dispositif de suspension selon la revendication 4, caractérisé en ce que, sur le côté extérieur, éloigné des branches (20) du U, de la base (19) du U formé par le corps porteur (11), dans la zone située sous le crochet (12), lequel est disposé sur le côté intérieur de la base (19) du U, on a prévu un guide (21) pour l'élément de blocage (17), lequel est en particulier déplaçable à angle droit par rapport à cette base (20), guide qui se prolonge jusque dans l'ouverture sous le crochet (12).

6. Dispositif de suspension selon la revendication 5, caractérisé en ce qu'une douille filetée intérieurement est prévue comme guide (21) pour l'élément de blocage (17), et que l'élément de blocage est réalisé sous la forme d'une tige et possède un filetage extérieur (23) complémentaire au filetage intérieur (22) de la douille, de sorte que l'élément de blocage (17) est déplaçable transversalement par rapport à la base (19) du corps porteur et à travers cette base, ou que, on a prévu, comme guide, une douille dans laquelle un élément de blocage, ayant en particulier la forme d'une tige, est monté de façon à pouvoir être retiré hors de la position de blocage contre la force d'un ressort, et que l'élément de blocage est déplaçable par le ressort à la position d'utilisation sous le crochet.

7. Dispositif de suspension selon une des revendications 1 à 6, caractérisé en ce que l'élément de blocage (17) possède, à son extrémité pénétrant en position d'utilisation dans le profilé raidisseur (7), une transition conique (17b) menant à une partie de blocage (17a), et que la partie de blocage (17a) de l'élément de blocage (17), engagée en position d'utilisation dans le trou (9) du profilé raidisseur (7), est de préférence dépourvue de filetage et lisse, sa forme en section droite étant en particulier circulaire.

8. Dispositif de suspension selon une des revendications 1 à 7, dont l'élément de blocage (17) présente un organe de manoeuvre sous la forme d'une saillie ou d'une poignée (24) dépassant transversalement par rapport à la direction de mouvement de cet élément, en vue du déplacement ou du vissage/dévissage axial de l'élément de blocage à sa position de fermeture ou de blocage ou à sa position d'ouverture ou de détachement, caractérisé en ce que la saillie ou la poignée (24) sert notamment aussi de butée par rapport au guide (21) et possède, près de son extrémité libre, une surface de butée, un trou (27) ou un accouplement pour une barre de manoeuvre pourvue d'une contre-butée, d'un crochet ou d'un contre-accouplement.

9. Dispositif de suspension selon une des revendications 1 à 8, caractérisé en ce que la partie directement adjacente au corps porteur (11) de la douille filetée, servant de guide (21), possède un diamètre intérieur agrandi, par rapport au filetage intérieur (22), lequel est plus espacé du corps porteur (11), en vue de la réception de la partie de blocage (17a) de l'élément de blocage (17) retiré à la position d'ouverture.

10. Dispositif de suspension selon une des revendications 1 à 9, caractérisé en ce que l'étrier de support (10), lequel est fixé, notamment soudé, au corps porteur (11) dans la zone de transition de la base (19) aux branches (20) du U, en particulier sur le côté extérieur, possède de préférence une forme en anneau et s'étend extérieurement le long de la partie supérieure, en position d'utilisation, du corps porteur (11), dans une zone longitudinale de contact mutuel de l'étrier de support (10) et du corps porteur (11), zone qui est en particulier soudée.

11. Dispositif de suspension selon une des revendications 1 à 10, caractérisé en ce que l'étrier de support (10) est réalisé à peu près en forme de U, les branches (25) du U étant fixées au corps porteur (11) et s'étendant parallèlement entre elles dans la direction de support par rapport à ce corps ou en s'approchant l'une de l'autre par leurs prolongements vers le haut, où elles sont incurvées de manière que la partie transversale médiane (26) du U, qui les relie au-dessus du corps porteur (11), soit située à peu près au-dessus des protubérances (18) se trouvant a l'extrémité du corps porteur (11) et pénétrant en position d'utilisation dans la rainure (5) de la nervure de bordure (6) du panneau.

12. Dispositif de suspension selon une des revendications précédentes, caractérisé en ce que les branches (20) du U formé par le corps porteur (11) ont une largeur (b) qui augmente en particulier de façon régulière de bas en haut vers les protubérances (18) et possèdent de préférence une forme à peu près triangulaire.
